# EUROPÄISCHE PATENTSCHRIFT

(11) **EP 0 752 041 B1**
(45) Veröffentlichungstag und Bekanntmachung des Hinweises auf die Patenterteilung: **30.06.2004**
(21) Anmeldenummer: 95917296.6
(22) Anmeldetag: 21.03.1995
(51) Int. Cl.: E04H 1/12, A47B 47/02, A47B 96/14

(54) **BAUSATZ FÜR EIN TRAGSYSTEM**
SUPPORT SYSTEM KIT
JEU DE PIECES POUR STRUCTURE PORTEUSE

(30) Priorität: 22.03.1994 DE 4409779; 13.03.1995 DE 19508949
(43) Veröffentlichungstag der Anmeldung: 08.01.1997
(73) Patentinhaber: LEITNER, Martin, D-70771 Leinfelden-Echterdingen (DE)
(72) Erfinder: LEITNER, Martin, D-70771 Leinfelden-Echterdingen (DE)
(74) Vertreter: Fleck, Hermann-Josef, Dr.-Ing.
(86) Internationale Anmeldenummer: PCT/EP1995/001053
(87) Internationale Veröffentlichungsnummer: WO 1995/025863

(56) Entgegenhaltungen:
- CH-A- 554 464
- DE-A- 3 832 691
- GB-A- 2 082 047

## Beschreibung

Die Erfindung betrifft einen Bausatz für ein Tragsystem mit Tragprofilen, die zwei Profilteile aufweisen, wobei zum Verbinden der Profilteile zwischen diesen Befestigungselemente angeordnet sind, die die Profilteile zueinander beabstandet halten und die auf ihren an den Profilteilen anliegenden Seitenflächen mit Befestigungsstellen versehen sind, mittels derer die Profilteile miteinander verbindbar sind, wobei zwischen den Profilteilen verschiedener Tragprofile Befestigungselemente mit unterschiedlicher Dicke vorgesehen sind, so daß die Profilteile unterschiedlich weit voneinander beabstandet sind, wobei die Profilteile zwei Halteansätze und einen diese verbindenden Verbindungssteg aufweisen und wobei die Halteansätze auf der einen Seite des Verbindungssteges vorstehen und die den Halteansätzen abgekehrte Seite des Verbindungssteges an dem Befestigungselement anliegt.

Derartige Tragsysteme werden beispielsweise zum Aufbau von Messeständen oder beim Möbelbau eingesetzt. In der DE 38 32 691 ist ein solches Tragsystem als bekannt ausgewiesen.

Diese Druckschrift beschreibt einen Verbinder für im Abstand zueinander verlaufende Profilteile. Der Verbinder besteht aus zwei Verbinderteitetementen, die jeweils an den Profilteilen festgemacht werden können. Zum Verbinden der Profilteile zu einem Tragprofil können die Verbinderteilelemente mittels zweier Halteplatten miteinander verspannt werden.

Bei Messeständen werden solche Tragprofile für unterschiedliche Zwecke eingesetzt. Beispielsweise muß eine Stützfunktion zur Aufnahme hoher Kräfte verwirklicht werden. Es kann aber auch gefordert sein, daß nur in geringem Maße hohe Kräfte aufgenommen werden sollen. Die Tragprofile haben dann beispielsweise nur Haltefunktion. In diesem Fall ist das Tragprofil auf die unterschiedlichen Anwendungsfälle nicht entsprechend ausgelegt. Weiterhin ist es häufig gewünscht, daß in ein Tragsystem mit einigen Hauptstützen Tragprofile eingefügt werden, die nicht allein aus optischen Gründen weniger massiv ausgebildet sind als die Hauptstützen. Diese müssen jedoch an den Hauptstützen so angebunden werden können, daß sich stets ein geschlossenes Tragsystem ergibt. Mit den bekannten Tragprofilen kann dies nicht geleistet werden.

Aus der CH 554 464 sind Befestigungselemente bekannt, mittels derer zweischalige Wandelemente miteinander oder mit einer Mauer verbunden werden können. Hierzu werden Profilteile verwendet, in die die einzelnen Wandelemente eingesetzt werden können. Die Profilteile sind mit Befestigungsansätzen versehen, an denen weitere baugleiche Profilteile angebunden werden können. Die Verbindung von einzelnen Tragprofilen miteinander, die ihrerseits aus Profilteilen bestehen, ist nicht möglich. Damit läßt sich aus den aus der CH 554 464 bekannten Profilteilen kein Tragsystem, wie es beispielsweise im Messebau benötigt wird, aufbauen.

Es ist Aufgabe der Erfindung, einen Bausatz für ein Tragsystem zu schaffen, mit dem eine Anpassung an verschiedene Tragwerksaufgaben möglich ist.

Die Aufgabe der Erfindung wird mit den Merkmalen des Patentanspruches 1 gelöst.

Demgemäß ist also vorgesehen, daß zwei oder mehrere Profilteile mit unterschiedlicher, sich in Längsrichtung des Verbindungssteges erstreckender Profilteilbreite verwendet sind. Die Profilteilbreiten stehen hierbei zueinander im Verhältnis eines ganzzahligen Vielfachen einer Grundeinheit.

Mit den verschiedenen Profilteilen läßt sich die Variabilität zur Tragprofilbildung erhöhen. Damit stehen für verschiedene Tragwerksaufgaben auch verschiedene Tragprofile zur Verfügung. Da sich mit den einzelnen Profilteilen und Befestigungselementen unterschiedliche Querschnitte ausbilden lassen, ist auch der Lagerhaltungsaufwand erheblich reduziert. Dadurch, daß sich die Profilteilbreiten ganzzahlig auf die Grundeinheit beziehen lassen, können komplexe Tragsysteme im Rastermaß erstellt werden.

Nach einer vorteilhaften Ausgestaltung der Erfindung ist vorgesehen, daß die Erstreckung der Halteansätze der einzelnen Profilteile in der sich quer zur Längsrichtung des Verbindungssteges erstreckenden Teile der Profilteile jeweils gleich ist. Durch die unveränderte Ausbildung der Halteansätze der einzelnen Profilteile kann eine standardisierte Befestigung der Anbauelemente gewährleistet werden.

Vorteilhaft ist entsprechend der Anzahl der verschiedenen Profilteile die Anzahl der Befestigungselemente gewählt. Sind beispielsweise drei verschiedene Profilteile mit unterschiedlicher Profilbreite verwendet, so werden auch drei Befestigungselemente eingesetzt. Hierbei ist die Breite der Befestigungselemente bevorzugt so gewählt, daß sich die unterschiedlichen Profilteile zusammen mit den unterschiedlichen Befestigungselementen jeweils zu einem Tragprofil mit quadratischem Querschnitt ergänzen.

Vorteilhaft ist es, wenn zudem vorgesehen ist, daß aus Profilteilen mittels verschiedenen Befestigungselementen zusammengesetzte Tragprofile bezüglich ihrer Profiltiefen im Verhältnis eines ganzzahligen Vielfachen der Grundeinheit steht.

Zur Anbringung von Anbauelementen bzw. zur Anbindung von weiteren Tragprofilen an einem vorhandenen Tragprofil ist es vorgesehen, daß die aus den Profilteilen zusammengesetzten Tragprofile in Längsrichtung mit Reihen von Befestigungsaufnahmen oder- ansätzen versehen sind, die zueinander in gleicher Teilung beabstandet angeordnet sind, und daß die Teilung einem ganzzahligen Vielfachen der Grundeinheit entspricht. Hiermit ist in Profillängsrichtung ein Teilungsraster geschaffen. Die Anbringung von Anbauelementen bzw. weiteren Tragprofilen ist also im Teilungsraster möglich. Um auch bei komplex zusammengesetzten Tragstrukturen ein Teilungsraster zu erhalten, ist es vorgesehen, daß an den Reihen von Befestigungsaufnahmen oder- ansätzen Tragprofile miteinander verbindbar sind, und daß die Reihen von Befestigungsaufnahmen bzw.- ansätze im Teilungsraster ineinander übergehen. Damit ist in einem Tragsystem ein durchgängiges Teilungsraster geschaffen, daß die variable Anbringung von Anbauelementen ermöglicht.

Die Anbringung von weiteren Tragprofilen kann entweder auf der dem Befestigungselement abgekehrten Seite des Profilteiles erfolgen oder es ist möglich, daß an den den Profilteilen abgewandten Seiten des Befestigungselementes zur Bildung einer dreidimensionalen Struktur weitere Tragprofile anschließbar sind.

Die Erfindung wird im folgenden anhand von in den Zeichnungen daragestellten Ausführungsbeispielen näher erläutert.

Es zeigen
- Fig. 1a bis c: in Draufsicht drei verschiedene, aus Profilteilen zusammengesetzte Tragprofile mit unterschiedlichem Querschnitt
- Fig. 2a und b: in Draufsicht zwei unterschiedliche, aus Profilteilen zusammengesetzte Tragprofile mit rundem Querschnitt
- Fig. 3a und b: zwei unterschiedliche, aus Profilteilen zusammengesetzte Tragprofile mit quadratischem Querschnitt und
- Fig. 4: in perspektivischer Darstellung ein aus Tragprofilen zusammengesetztes Tragsystem.

Die Fig. 1a bis c zeigen verschiedene Tragprofile, die aus Profilteilen 10.1.1, 10.2.1, 10.3.1 und Befestigungselementen 20.1, 20.2, 20.3 zusammengesetzt sind. Die einzelnen Profilteile 10.1.1, 10.2.1, 10.3.1 haben verschiedene Profilteilbreiten PTB. Die Profilteilbreiten PTB stehen zueinander im Vehrältnis eines ganzzahligen Vielfachen einer Grundeinheit. Beispielsweise ist im Ausführungsbeispiel die Grundeinheit gleich 16 gewählt. Der Multiplikationsfaktor zur Erstellung des kleinsten Profilteiles 10.3.1 gemäß Fig. 1c ist dementsprechend 3. Somit ergibt sich eine Profilteilbreite von PTB gleich 48. Die Profilteilbreite PTB des mittleren Profilteiles 10.2.1 gemäß Fig. 1 b ergibt sich mit dem Multiplikationsfaktor 4, die Profilteilbreite PTB des Profilteiles 10.1.1, gemäß Fig. 1a mit dem Multiplikationsfaktor 5. Zur Bildung verschiedener Querschnitte sind die Befestigungselemente 20.1 bis 20.3 bezüglich ihrer Breite verschieden ausgestaltet. Damit sind auch die einzelnen Profilteile 10.1.1, 10.2.1, 10.3.1 verschieden weit zueinander beabstandet gehalten. Die Anbindung der einzelnen Profilteile 10.1.1, 10.2.1, 10.3.1 an die Befestigungselemente 20.1 bis 20.3 erfolgt mittels Befestigungsschrauben 30. Diese sind durch befestigungsaufnahmen 18, die in Verbindungsstege 12 der Profilteile 10.1.1, 10.2.1, 10.3.1 eingebracht sind, hindurchgeschoben und in die Befestigungselemente 20.1 bis 20.3 eingeschraubt. Das Befestigungselement 20.1 ist in seinem Querschnitt quadratisch aufgebaut und weist an seinen Seitenflächen als hinterschnittene Nuten ausgebildete Aufnahmen 21 auf. In diese Aufnahmen sind Nutensteine 31 eingesetzt, die mit Gewindeaufnahmen versehen sind. In diese Gewindeaufnahmen ist die Befestigungsschraube 30 eingeschraubt. Damit ist das Profilteil 10.1.1 an dem Befestigungselement 20.1 verspannt gehalten. Das Befestigungselement 20.2 weist beidseitig, den Profilteilen 10.2.1 zugekehrt Gewindeaufnahmen 22 auf. In diese Gewindeaufnahmen 22 sind die Befestigungsschrauben 30 eingeschraubt.

Das Befestigungselement 20.3 hingegen weist eine durchgehende Bohrung auf. Durch diese Bohrung ist die Befestigungsschraube 30 hindurchgeschoben. Die Befestigungsschraube 30 stützt sich einseitig mit ihrem Kopf auf dem einen Profilteil 10.3.1 ab. Auf die Seite der Befestigungsschraube 30, die dem anderen Profilteil 10.3.1 zugekehrt ist, ist eine Mutter 32 aufgeschraubt. Damit sind die beiden Profilteile 10.3.1 gegen das Befestigungselement 20.3 verspannt.

In Längsrichtung der Profilteile 10.1.1, 10.2.1, 10.3.1 sind mehrere Befestigungsaufnahmen 18 eingebracht. Diese sind zueinander in gleicher Teilung beabstandet angeordnet. Die Teilung entspricht wiederum einem ganzzahligen Vielfachen der Grundeinheit. Seitlich sind dann die Verbindungsstege 12 Halteansätze 11 angebracht. Diese stehen auf der, dem Befestigungselement 20.1, 20.2, 20.3 abgekehrten Seite vor. Sie dienen zur Anbringung von Anbauelementen, wie beispielsweise Platten oder dergleichen. Die Tiefe PTP der Halteansätze 11 ist bei den unterschiedlichen Profilteilen 10.1.1, 10.2.1, 10.3.1 konstant gehalten.

Wie aus den Darstellungen ersichtlich ist, sind die einzelnen Befestigungselemente 20.1, 20.2, 20.3 so gewählt, daß die Profilteilbreite PTB gleich der Tiefe des Tragprofiles TP ist. Außerdem ist der Abstand AP zwischen den Profilteilen 10.1.1, 10.2.1, 10.3.1 vorteilhaft als ganzzahliges Vielfaches einer Grundeinheit gewählt.

Mit den verschiedenen Profilteilen 10.1.1, 10.2.1, 10.3.1 und den drei Befestigungselementen 20.1 bis 20.3 lassen sich nun verschiedene Tragprofile kombinieren, die wiederum miteinander verbindbar sind. Beispielsweise läßt sich das Befestigungselement 20.1 auch an die Profilteile 20.2.1 gemäß Fig. 1 b anbringen. Damit wird der Abstand zwischen den Profilteilen 10.2.1 um das Maß verbreitert, daß dem Abstand der Profilteile 10.1.1 gemäß Fig. 1 a entspricht. Damit kann das Tragprofil gemäß Fig. 1b mit seiner Stirnseite an die Breitseite des Tragprofiles gemäß Fig. 1a angeschraubt werden. Zur Verbindung ist mittig in das Befestigungselement 20.2. eine Befestigungsaufnahme 22a eingebracht. Mittels dieser Befestigungsaufnahme 22a kann das Tragprofil gemäß Fig. 1b an einer der Nuten 21 des Befestigungselementes 20.1 verspannt werden. Wie aus den Darstellungen gemäß Fig. 1a bis c ersichtlich ist, lassen sich die einzelnen Befestigugnselemente 20.1, 20.2, 20.3 beliebig mit den einzelnen Profilteilen 10.1.1, 10.2.1, 10.3.1 kombinieren. Damit ergeben sich verschiedene Tragprofile, die für unterschiedliche Tragwerksaufgaben eingesetzt werden können.

Der in den Fig. 1a bis 1c dargestellte Bausatz kann noch durch weitere Profilteile 10.1.3, 10.2.3 erweitert werden. Die Profilteile 10.1.3, 10.2.3 weisen hierbei speziell ausgebildete Halteansätze 11 auf. Der alte Ansatz ist hierbei im Querschnitt im wesentlichen dreiecksförmig ausgebildet. Hierzu ist an den Verbindungssteg 12 ein rechtwinklig abstehender Steg 11 b angeschlossen. Dieser Steg 11b ist gegenüber der Außenseite des Verbindungssteges 12 nach innen in Richtung auf die Befestigungsaufnahme 18 versetzt. An seinem freien Ende ist der Steg 11b mittels eines Seitenteiles 11a an das Ende des Verbindungssteges 12 angebunden. Das Seitenteil 11 a ist leicht gewölbt, so daß sich eine Bogenform ergibt. Auf den der Befestigungsschraube 30 zugekehrten Seite weisen die beiden Halteansätze 11 Rastansätze 17 auf. Die Rastansätze 17 dienen zur Aufnahme von Verkleidungsteilen 40.1.

Wie die Fig. 2a und b zeigen sind zwei verschiedene Profilteile 10.1.3, 10.2.3 gewählt. Die Breite PTB des Profilteiles 10.1.3 gemäß Fig. 2a entspricht hierbei der Breite PTB des Profilteiles 10.1.1 gemäß Fig. 1a. Dem entsprechend ist auch die Breite PTB des Profilteiles 10.2.3 gemäß Fig. 2b auf die Breite PTB des Profilteiles 10.2.1 gemäß Fig. 1b abgestimmt. Die Tiefe PTP der Halteansätze 11 ist wiederum gleich gwählt. Wird nun beispielsweise zwischen die Profilteile 10.1.3 anstatt des Befestigungselementes 20.1 das Befestigungselement 20.3 gemäß Fig. 1c eingesetzt, so verringert sich der Abstand AP zwischen den beiden Profilteilen 10.1.3. Des weiteren verändert sich die kreisförmige Querschnittsgestalt des Tragprofiles in eine ovale Querschnittsform. Wie dieses Beispiel zeigt, können also mit den verschiedenen Profilteilen 10.1.1 bis 10.2.3 und den verschiedenen Befestigungselementen 20.1 bis 20.3 auch Veränderungen in der Optik erzielt werden.

Die Fig. 3a und 3b zeigen weitere Ergänzungsmöglichkeiten für einen Bausatz. Wie aus diesen Darstellungen ersichtlich ist, sind wiederum die Halteansätze 11 verändert gegenüber den Halteansätzen gemäß Fig. 1a bis c. Die Halteansätze 11 sind im Querschnitt quadratisch ausgebildet und mit seitlich, in Längsrichtung des Tragprofiles verlaufenden Seitenlängsaufnahmen 15 und Frontlängsaufnahmen 16 versehen. Die Seitenlängsaufnahmen 15 und die Frontlängsaufnahmen 16 können als Anbringstellen für Anbauelemente genutzt werden.

Wie aus den Darstellungen gemäß Fig. 1a bis 3b ersichtlich ist, können an den Tragprofilen Verkleidungsteile 40.1 angebracht werden. Die Verkleidungsteile 40.1 dienen hierbei der Überdeckung des zwischen den beiden Tragprofilen 10.1.1 bis 10.2.2 gebildeten Hohlräumen. Damit sind Kabelschächte ausgebildet, in denen Versorgungs- und Installationsleitungen geführt werden können. Die Anbringung der Verkleidungsteile 40.1 an den Tragprofilen erfolgt mittels Rastansätzen, die in Nuten 14 der Profilteile 10.1.1 bis 10.2.2 eingreifen. Des weiteren können die Verkleidungsteile 40.1 auch zum Verkleiden der Profilbreitseiten verwendet werden. Hierbei werden diese zwischen den Halteansätzen 11 auf die Profilteile 10.1.1 bis 10.2.2 aufgesetzt.

In der Fig. 4 ist nun ein Ausführungsbeispiel für ein Tragsystem dargestellt, daß mit dem Bausatz gemäß den vorstehend dargestellten Tragprofilen aufgebaut ist.

Wie aus dieser Darstellung ersichtlich ist, sind zwei vertikale Tragprofile 50, 53 mittels eines horizontalen Tragprofiles 51 zu einem Bügel verbunden. Die beiden Tragprofile sind hierbei aus Profilteilen 10.1.1 gemäß Fig. 1a und Befestigungselementen 20.3 gemäß Fig. 1 c gebildet. Parallel zu dem so gebildeten Bügel sind zwei weitere Bügel aufgestellt. Diese werden aus den Tragprofilen 60, 56 und 66 sowie aus den Tragprofilen 62, 63 und 64 gebildet. Diese Tragprofile 60, 56, 66 bzw. 62, 63 und 64 sind aus Profilteilen 10.1.1 gebildet, die mittels Befestigungselementen 20.1 miteinander verbunden sind. An die vertikalen Tragprofile 50, 53 sind horizontale Tragprofile 52, 54 angeschlossen. Diese Tragprofile 52, 54 sind in gleiche Weise wie das Tragprofil 60 aufgebaut. Zur Verbindung der vertikalen Tragprofile 60, 66 mit den vertikalen Tragprofilen 62, 64 sind Tragprofile 61, 65 eingesetzt. Die Tragprofile 61, 65 haben ebenfalls die Gestalt des Tragprofiles 60. Wie aus der Darstellung ersichtlich ist, ist das Tragprofil 65 gegenüber dem Tragprofil 61 um 90 Grad verdreht an dem Tragprofil 66 festgemacht.

Anstatt des Tragprofiles 60 kann nun auch ein Tragprofil, wie es beispielsweise in Fig. 2a oder in Fig. 3a dargestellt ist, eingesetzt werdne. Hierdurch verändert sich die Raumstruktur des Tragsystemes nicht. Wie die Fig. 4 weiterhin zeigt sind die einzelnen Tragprofile 50 bis 66 mit Reihen von Befestigungsaufnahmen 18 versehen. Die Reihen von Befestigungsaufnahmen 18 gehen hierbei im Raster ineinander über. Damit können standartisierte Bauelemente zwischen den einzelnen Tragprofilen 50 bis 66 angebunden werden. Zur Austeifung oder zur Erhöhung der Befestigungsmöglichkeiten können noch zwischen den einzelnen Tragprofilen 50 bis 66 Rohre 55 oder weitere Tragprofile, wie sie in den Fig. 1a bis 3b gezeigt sind, angebaut werden.

## Patentansprüche

1. Bausatz für ein Tragsystem mit Tragprofilen, die zwei Profilteile (10.1.1 bis 10.2.3) aufweisen, wobei zum Verbinden der Profilteile (10.1.1 bis 10.2.3) zwischen diesen Befestigungselemente (20.1 bis 20.3) angeordnet sind, die die Profilteile (10.1.1 bis 10.2.3) zueinander beabstandet halten und die auf ihren an den Profilteilen (10.1.1 bis 10.2.3) anliegenden Seitenflächen mit Befestigungsstellen versehen sind, mittels derer die Profilteile (10.1.1 bis 10.2.3) miteinander verbindbar sind, wobei zwischen den Profilteilen (10.1.1 bis 10.2.3) verschiedener Tragprofile Befestigungselemente (20.1 bis 20.3) mit unterschiedlicher Dicke vorgesehen sind, so daß die Profilteile (10.1.1 bis 10.2.3) unterschiedlich weit voneinander beabstandet sind, wobei die Profilteile (10.1.1 bis 10.2.3) zwei Halteansätze (11) und einen diese verbindenden Verbindungssteg (12) aufweisen und wobei die Halteansätze (11) auf der einen Seite des Verbindungssteges (12) vorstehen und die den Halteansätzen (11) abgekehrte Seite des Verbindungssteges (12) an dem Befestigungselement (20.1 bis 20.3) anliegt,
**dadurch gekennzeichnet,**
**daß** zwei oder mehrere Profilteile (10.1.1 bis 10.2.3) mit unterschiedlicher, sich in Längsrichtung des Verbindungssteges (12) erstreckender Profilteilbreite (PTB) verwendet sind, und
**daß** die Profilteilbreiten (PTB) zueinander im Verhältnis eines ganzzahligen Vielfachen einer Grundeinheit stehen.

2. Bausatz nach Anspruch 1,
**dadurch gekennzeichnet,**
**daß** die Erstreckung der Halteansätze (11) der einzelnen Profilteile (10.1.1 bis 10.2.3) in der sich quer zur Längsrichtung des Verbindungssteges (12) erstreckenden Tiefe der Profilteile (10.1.1 bis 10.2.3) jeweils gleich ist (PTP).

3. Bausatz nach Anspruch 1 oder 2,
**dadurch gekennzeichnet,**
**daß** aus Profilteilen (10.1.1 bis 10.2.3) mittels verschiedener Befestigungselemente (20.1 bis 20.3) zusammengesetzte Tragprofile verwendet sind, und
**daß** die sich quer zur Längsrichtung der Verbindungsstege (12) erstreckenden Tragprofiltiefen (TP) im Verhältnis eines ganzzahligen Vielfachen einer Grundeinheit stehen.

4. Bausatz nach einem der Ansprüche 1 bis 3,
**dadurch gekennzeichnet,**
**daß** der Abstand (AP) zwischen den Profilteilen (10.1.1 is 10.2.3) einem ganzzahligen Vielfachen der Grundeinheit entspricht.

5. Bausatz nach einem der Ansprüche 3 oder 4,
**dadurch gekennzeichnet,**
**daß** die aus den Profilteilen (10.1.1 bis 10.2.3) zusammengesetzten Tragprofile in Längsrichtung mit Reihen von Befestigungsaufnahmen (18) oder -ansätzen versehen sind, die zueinander in gleicher Teilung beabstandet sind, und
**daß** die Teilung einem ganzzahligen Vielfachen einer Grundeinheit entspricht,

6. Bausatz nach Anspruch 5,
**dadurch gekennzeichnet,**
**daß** an den Reihen von Befestigungsaufnahmen (18) oder -ansätzen Tragprofile miteinander verbindbar sind, und
**daß** die Reihen von Befestigungsaufnahmen bzw. -ansätze im Teilungsraster ineinander übergehen.

7. Bausatz nach einem der Ansprüche 1 bis 6,
**dadurch gekennzeichnet,**
**daß** zum Verbinden der Profilteile (10.1.1 bis 10.2.3) drei Befestigungselemente (20.1 bis 20.3) mit unterschiedlicher Erstreckung in Richtung der Tiefe des Tragprofiles verwendet sind.

8. Bausatz nach einem der Ansprüche 1 bis 6,
**dadurch gekennzeichnet,**
**daß** an den den Profilteilen (10.1.1 bis 10.2.3) abgewandten Seiten des Befestigungselementes (20.1 bis 20.3) weitere Tragprofile anschließbar sind, und
**daß** die Reihen von Befestigungsaufnahmen bzw. -ansätze der Tragprofile im Teilungsraster ineinander übergehen.

## Claims

1. Kit for a support system, having support profiles, which have two profile parts (10.1.1 to 10.2.3), mounting elements (20.1 to 20.3) being disposed between the latter for connecting profile parts (10.1.1 to 10.2.3) at a spacing from each other, said mounting elements retaining the profile parts (10.1.1 to 10.2.3) and being provided on their lateral faces, which abut against the profile parts (10.1.1 to 10.2.3), with mounting places, by means of which the profile parts (10.1.1 to 10.2.3) are connectable to each other, mounting elements (20.1 to 20.3) with different thicknesses being provided between the profile parts (10.1.1 to 10.2.3) of different support profiles so that the profile parts (10.1.1 to 10.2.3) are at different spacings from each other, the profile parts (10.1.1 to 10.2.3) having two retaining projections (11) and a connecting web (12) connecting these and the retaining projections (11) protruding on the one side of the connecting web (12) and the side of the connecting web (12) which is orientated away from the retaining projections (11) abutting against the mounting element (20.1 to 20.3),
**characterised in that**
two or more profile parts (10.1.1 to 10.2.3) with different profile widths (PTB), extending in the longitudinal direction of the connecting web (12), are used, and
**in that** the profile part widths (PTB) are in the ratio of a whole number multiple of a basic unit relative to each other.

2. Kit according to claim 1,
**characterised in that**
the extension of the retaining projections (11) of the individual profile parts (10.1.1 to 10.2.3) in the depth of the profile parts (10.1.1 to 10.2.3), extending transversely relative to the longitudinal direction of the connecting web (12), is respectively equal (PTP).

3. Kit according to claim 1 or 2,
**characterised in that**
support profiles assembled from profile parts (10.1.1 to 10.2.3) by means of various mounting elements (20.1 to 20.3) are used, and
**in that** the support profile depths (TP), extending transversely relative to the longitudinal direction of the connecting webs (12), are in the ratio of a whole number multiple of a basic unit.

4. Kit according to one of the claims 1 to 3,
**characterised in that**
the spacing (AP) between the profile parts (10.1.1 to 10.2.3) corresponds to a whole number multiple of the basic unit.

5. Kit according to one of the claims 3 or 4,
**characterised in that**
the carrier profiles assembled from the profile parts (10.1.1 to 10.2.3) are provided in the longitudinal direction with rows of mounting receiving means (18) or projections, which are at a spacing relative to each other of the same division, and
**in that** the division corresponds to a whole number multiple of a basic unit.

6. Kit according to claim 5,
**characterised in that**
support profiles are connectable to each other on the rows of mounting receiving means (18) or projections, and
**in that** the rows of mounting receiving means or projections merge into each other in the division grid.

7. Kit according to one of the claims 1 to 6,
**characterised in that**
three mounting elements (20.1 to 20.3) with different extensions in the direction of the depth of the support profile are used for connecting the profile parts (10.1.1 to 10.2.3).

8. Kit according to one of the claims 1 to 6,
**characterised in that**
further support profiles are connectable to the sides of the mounting element (20.1 to 20.3) which are orientated away from the profile parts (10.1.1 to 10.2.3), and
**in that** the rows of mounting receiving means or projections of the support profiles merge into each other in the division grid.

## Revendications

1. Jeu de pièces pour structure porteuse comprenant des profils porteurs, qui présentent deux parties de profil (10.1.1 à 10.2.3), moyennant quoi pour raccorder les parties de profil (10.1.1 à 10.2.3), il est disposé entre celles-ci des éléments de fixation (20.1 à 20.3), qui maintiennent les parties de profil (10.1.1 à 10.2.3) écartées les unes des autres, et qui sont dotés sur leurs surfaces latérales adjacentes aux parties de profil (10.1.1 à 10.2.3) de points de fixation, à l'aide desquels les parties de profil (10.1.1 à 10.2.3) sont reliées les unes aux autres, moyennant quoi il est prévu, entre les parties de profil (10.1.1 à 10.2.3) de différents profils porteurs, des éléments de fixation (20.1 à 20.3) de différentes épaisseurs, de sorte que les parties de profil (10.1.1 à 10.2.3) soient écartées les unes des autres sur une distance différente, les parties de profil (10.1.1 à 10.2.3) présentant deux saillies de retenue (11) et un étai de raccordement (12) reliant celles-ci, et les saillies de retenue (11) dépassant d'un des côtés de l'étai de raccordement (12), et le côté de l'étai de raccordement (12) opposé aux saillies de retenue (11) est adjacent à l'élément de fixation (20.1 à 20.3),
**caractérisé en ce que**,
sont utilisées deux ou plusieurs parties de profil (10.1.1 à 10.2.3) présentant une largeur de partie de profil (PTB) différente, s'étendant en direction longitudinale de l'étai de raccordement (12), et **en ce que**
les largeurs de partie de profil (PTB) sont proportionnées les unes aux autres par un multiple entier d'une unité de base.

2. Jeu de pièces selon la revendication 1,
**caractérisé en ce que**,
l'extension des saillies de retenue (11) des parties de profil (10.1.1 à 10.2.3) individuelles dans la profondeur des parties de profil (10.1.1 à 10.2.3) s'étendant transversalement à la direction longitudinale de l'étai de raccordement (12) est respectivement identique (PTP).

3. Jeu de pièces selon la revendication 1 ou 2,
**caractérisé en ce que**,
sont utilisés des profils porteurs assemblés à partir de parties de profil (10.1.1 à 10.2.3) à l'aide de différents éléments de fixation (20.1 à 20.3), et
les profondeurs de profil porteur (TP), s'étendant transversalement à la direction longitudinale des étais de raccordement (12) sont proportionnées par un multiple entier d'une unité de base.

4. Jeu de pièces selon l'une quelconque des revendications 1 à 3,
**caractérisé en ce que**,
l'écart (AP) entre les parties de profil (10.1.1 à 10.2.3) correspond à un multiple entier de l'unité de base.

5. Jeu de pièces selon l'une des revendications 3 ou 4,
**caractérisé en ce que**,
les profils porteurs assemblés à partir des parties de profil (10.1.1 à 10.2.3) sont dotés en direction longitudinale de rangées de logements de fixation (18) ou de saillies de fixation, qui sont écartées les unes des autres par le même écartement, et
l'écartement correspond à un multiple entier d'une unité de base.

6. Jeu de pièces selon la revendication 5,
**caractérisé en ce que**,
les profils porteurs peuvent être reliés les uns aux autres sur les rangées de logements de fixation (18) ou de saillies de fixation, et
les rangées de logements de fixation ou de saillies de fixation se fondent les unes dans les autres dans un quadrillage.

7. Jeu de pièces selon l'une des revendications 1 à 6,
**caractérisé en ce que**,
trois éléments de fixation (20.1 à 20.3) comprenant une extension différente dans la direction de la profondeur du profil porteur sont utilisés pour raccorder les parties de profil (10.1.1 à 10.2.3).

8. Jeu de pièces selon l'une des revendications 1 à 6,
**caractérisé en ce que**,
d'autres profils porteurs peuvent être raccordés aux côtés de l'élément de fixation (20.1 à 20.3) opposés aux parties de profil (10.1.1 à 10.2.3), et
les rangées de logements et/ou saillies de fixation des profils porteurs se fondent les unes dans les autres dans le quadrillage.
